# EUROPÄISCHE PATENTSCHRIFT

(11) **EP 1 290 335 B1**
(45) Veröffentlichungstag und Bekanntmachung des Hinweises auf die Patenterteilung: **27.10.2004**
(21) Anmeldenummer: 01933624.7
(22) Anmeldetag: 24.04.2001
(51) Int. Cl.: F02M 47/02

(54) **KRAFTSTOFFEINSPRITZVENTIL**
FUEL INJECTION VALVE
SOUPAPE D'INJECTION DE CARBURANT

(30) Priorität: 23.05.2000 DE 10025497
(43) Veröffentlichungstag der Anmeldung: 12.03.2003
(73) Patentinhaber: ROBERT BOSCH GMBH, 70442 Stuttgart (DE)
(72) Erfinder: MATTES, Patrick, 70569 Stuttgart (DE)
(86) Internationale Anmeldenummer: PCT/DE2001/001540
(87) Internationale Veröffentlichungsnummer: WO 2001/090565

(56) Entgegenhaltungen:
- EP-A- 0 787 900
- EP-A- 0 971 118
- EP-A- 1 118 765
- DE-A- 19 650 865
- JP-A- 61 008 461

## Beschreibung

### Stand der Technik

Die Erfindung betrifft ein Kraftstoffeinspritzventil mit den Merkmalen des Anspruchs 1.

Ein derartiges Kraftstoffeinspritzventil, welches auch als Injektor bezeichnet wird, ist beispielsweise aus der DE 196 50 865 A1 bekannt und wird in Kraftstoffeinspritzanlagen verwandt, die mit einem Kraftstoffhochdruckspeicher ausgerüstet sind. Bei dem bekannten Kraftstoffeinspritzventil wird eine Ventilnadel über einen Ventilkolben von in einem Steuerdruckraum herrschenden Kraftstoffdruck in Schließrichtung belastet. Der Steuerdruckraum ist in einem in das Ventilgehäuse eingesetzten Ventilstück angeordnet und über einen mit einer Zulaufdrossel versehenen Zulaufkanal und einen mit einer Ablaufdrossel versehenen Ablaufkanal mit einem Kraftstoffhochdruckanschluß beziehungsweise einem Kraftstoffniederdruckanschluß verbunden. Ablaufdrossel und Zulaufdrossel sind beide im selben in das Ventilgehäuse eingesetzten Ventilstück angeordnet. Mit einem Ventilglied eines Steuerventils, welches als Antrieb beispielsweise einen Magnetsteller oder einen Piezosteller hat, kann der Ablaufkanal geschlossen und geöffnet werden und der Kraftstoffdruck im Steuerdruckraum für die einzelnen Betätigungsvorgänge der Ventilnadel gesteuert werden. Die Öffnungsgeschwindigkeit der Ventilnadel wird bei geöffnetem Ablaufkanal durch den Durchflußunterschied zwischen Zulaufdrossel und Ablaufdrossel und damit letztlich durch das fest eingestellte Größenverhältnis von Zulauf- und Ablaufdrossel bestimmt. Nachteilig bei dem bekannten Kraftstoffeinspritzventil ist, daß sowohl die Zulaufdrossel als auch die Ablaufdrossel mit sehr großer Präzision im gleichen Bauteil hergestellt werden. Liegen die geometrischen Abmessungen einer der Drosseln nicht innerhalb der geforderten Genauigkeit, so muß das ganze Ventilstück neu gefertigt werden. Da der Zulaufkanal und der Ablaufkanal etwa senkrecht zueinander in den Steuerdruckraum einmünden, ist die präzise Herstellung von Zulaufdrossel und Ablaufdrossel im gleichen Ventilstück darüber hinaus aufwendig und der Fertigungsausschuß entsprechend hoch. Bei dem bekannten Kraftstoffeinspritzventil mündet ein im Ventilkörper angeordneter Abschnitt des Zulaufkanals, von dem eine zur Einspritzöffnung führende Druckbohrung abzweigt, in einen das Ventilstück umgebenden Ringraum, welcher Ringraum mit der Zulauförossel in Verbindung steht. Nachteilig hierbei ist, daß die für den Zulaufkanal in den Ventilkörper eingebrachte Bohrung im Bereich der Druckbohrung zu einer kritischen Bohrverschneidung führt, die bei den hohen Drücken im Zulaufkanal zu Funktionsbeeinträchtigungen führen kann.

In der EP 1 118 765 A2 gemäss Artikel 54(3) EPÜ wird ein Brennstoffeinspritzventil für Verbrennungskraftmaschinen vorgeschlagen, bei dem die Zulaufdrossel und die Ablaufdrossel an getrennten Bauteilen ausgebildet sind. Die Zulaufdrossel ist dabei in eine Führungshülse für den Steuerkolben einstückig eingebracht. Ein einfacher Austausch der Zulaufdrossel ist daher nicht möglich.

### Vorteile der Erfindung

Durch das erfindungsgemäße Kraftstoffeinspritzventil mit den Merkmalen des Anspruchs 1 werden die oben beschriebenen Nachteile vermieden. Dies wird durch ein unabhängig von dem ersten Ventil stück hersgestelltes zweites Ventilstück erreicht, an dem der mit der Zulaufdrossel versehene Abschnitt des Zulaufkanals angeordnet ist und das mit einer an dem ersten Ventilstück angeordneten Öffnung derart verbunden ist, daß der mit der Zulaufdrossel versehene Abschnitt des Zulaufkanals des zweiten Ventilstücks in den Steuerdruckraum des ersten Ventilstücks einmündet. Da die Zulaufdrossel und die Ablaufdrossel in zwei getrennte Bauteile eingebracht werden, können diese wesentlich einfacher und unabhängig voneinander mit der erforderlichen Genauigkeit hergestellt werden und der Fertigungsausschuß verringert werden. Vorteilhaft kann bei einer Nachjustage des Injektors bei festgestellten Abweichungen vom vorgegebenen Mengendurchfluß zwischen Zulaufdrossel und Ablaufdrossel einfach das zweite Ventilstück mit der Zulaufdrossel ausgetauscht werden, ohne daß das erste den Steuerdruckraum beinhaltende Ventilstück ausgebaut werden muß. Das Kraftstoffeinspritzventil muß hierbei nicht völlig zerlegt werden, so daß eine einfache Abstimmung des Kraftstoffdurchflusses zwischen Zulauf- und Ablaufdrossel durch Anpassen und Auswechseln des zweiten Ventilstücks möglich ist. Die auswechselbare Zulaufdrossel erlaubt somit eine einfache Nachjustage des Einspritzventils bei Mengenabweichungen im Prüffeld.

Weiterentwicklungen und vorteilhafte Ausführungen der Erfindung werden durch die in den Unteransprüchen enthaltenen Merkmale ermöglicht.

Besonders vorteilhaft ist, wenn die in dem ersten Ventilstück ausgebildete Öffnung radial zum Ventilglied verlaufend aus dem Steuerdruckraum abzweigt und das zweite Ventilstück in eine sich koaxial zu der Öffnung des ersten Ventilstücks nach außen erstreckende Aufnahmebohrung des Ventilgehäuses eingesetzt ist und mit einem Endabschnitt, in welchen der Zulaufkanal einmündet, in die Öffnung des ersten Ventilstücks eingeführt ist. Hierdurch wird erreicht, daß das zweite Ventilstück in sehr einfach zu montierender Weise in der Aufnahmebohrung des Ventilgehäuses ausgetauscht werden kann.

Es sind verschiedene Ausführungsformen des zweiten Ventilstücks möglich, welche eine Dichtung umfassen, die die Verbindung zwischen dem ersten Ventilstück und dem zweiten Ventilstück abdichtet.

In einem vorteilhaften Ausführungsbeispiel bildet die Innenwandung der in dem ersten Ventilstück ausgebildeten Öffnung eine vorzugsweise konusförmige Sitzfläche für eine an der Außenwandung des zweiten Ventilstücks ausgebildete Dichtkante.

Der ohnehin vorgesehene Anschlußstutzen für den Kraftstoffhochdruckanschluß des Enspritzventils kann vorteilhaft zugleich als Spannteil verwandt werden, welches zumindest mittelbar das zweite Ventilstück gegen das erste Ventilstück vorspannt. In einem Ausführungsbeispiel ist zwischen dem Anschlußstutzen und dem zweiten Ventilstück ein Federelement eingespannt, welches die Dichtkante des zweiten Ventilstücks gegen eine konusförmige Sitzfläche des Ventilstücks preßt.

Vorteilhaft kann ein Bohrverschnitt vermieden werden, falls eine in dem Ventilgehäuse angeordnete, die Einspritzöffnung mit dem einzuspritzenden Kraftstoff versorgende Druckbohrung, vorzugsweise im Bereich des Federelementes, in die das zweite Ventilstück aufnehmende Aufnahmebohrung einmündet.

In einem zweiten Ausführungsbeispiel ist das zweite Ventilstück einstückig mit dem Anschlußstutzen für den Kraftstoffhochdruckanschluß ausgebildet und mit einer Sitzdichtung versehen. Eine den Zulaufkanal umgebende Abstufung ist an der Außenwandung des zweiten Ventilstücks vorgesehen, durch welche eine ringförmige Auflagefläche für einen Dichtring ausgebildet wird, der mit seiner von der Auflagefläche abgewandten Seite gegen das erste Ventilstück gepreßt wird. Der Hochdruckanschluß erfolgt in diesem Fall über eine Bohrung, welche zwischen der Zulaufdrossel und dem vom Steuerdruckraum abgewandten Einlaß des Zulaufkanals in den Zulaufkanal einmündet und den Zulaufkanal mit einer in dem Ventilgehäuse angeordneten Druckbohrung verbindet, welche die Einspritzöffnung mit dem einzuspritzenden Kraftstoff versorgt.

### Zeichnungen

Ausführungsbeispiele der Erfindung sind in den Zeichnungen dargestellt und werden in der nachfolgenden Beschreibung erläutert. Es zeigt
Fig. 1a einen Schnitt durch den oberen Teil eines aus dem Stand der Technik bekannten Kraftstoffeinspritzventils mit Magnetsteller,
Fig. 1b einen Schnitt durch den unteren Teil des bekannten Kraftstoffeinspritzventils aus Fig. 1a,
Fig. 2 einen Teilschnitt aus einem ersten Ausführungsbeispiel eines erfindungsgemäßen Kraftstoffeinspritzventils und
Fig. 3 einen Teilschnitt aus einem zweiten Ausführungsbeispiel eines erfindungsgemäßen Kraftstoffeinspritzventils.

### Beschreibung der Ausführungsbeispiele

In Fig. 1a und Fig. 1b ist ein Schnitt durch ein elektrisch gesteuertes Kraftstoffeinspritzventil nach dem Stand der Technik dargestellt, wie es beispielsweise aus der DE 196 50 865 A1 bekannt ist. Ein solches Kraftstoffeinspritzventil ist zur Verwendung in einer Kraftstoffeinspritzanlage bestimmt, die mit einem Kraftstoffhochdruckspeicher ausgerüstet ist, der durch eine Hochdruckförderpumpe kontinuierlich mit Hochdruckkraftstoff versorgt wird und von dem aus dieser Kraftstoff unter Einspritzdruck über einzelne elektrisch gesteuerte Einspritzventile der Brennkraftmaschine zugeführt werden kann. Das in den Figuren 1a und 1b gezeigte Kraftstoffeinspritzventil 1 weist dabei ein Ventilgehäuse 4 mit einer Längsbohrung 5 auf, in der ein zum Beispiel als Druckstange ausgebildetes, kolbenartiges Teil 6 angeordnet ist, das an seinem einen Ende über ein Druckstück 67 auf eine in einem Düsenkörper 65 angeordnete Ventilnadel 60 einwirkt, welche durch die Schließkraft einer Düsenfeder 63 und die Druckkraft des Teils 6 wenigstens eine Einspritzöffnung 7 im Düsenkörper 65 verschließt. Der Düsenkörper ist mittels eines Spiralspannstiftes 66 und einer Düsenspannmutter 64 mit dem Ventilkörper verbunden. An der Ventilnadel 60 ist in bekannter Weise eine Druckschulter 68 ausgebildet, die in einem Druckraum 61 des Düsenkörpers 65 angeordnet ist. Der Druckraum 61 wird über eine Druckbohrung 8 mit unter Hochdruck stehendem Kraftstoff versorgt. Bei einer Öffnungshubbewegung des Teiles 6 wird die Ventilnadel 60 durch den ständig an der Druckschulter 68 angreifenden Kraftstoffhochdruck im Druckraum 61 entgegen der Schließkraft der Feder 63 angehoben. Durch die dann mit dem Druckraum 61 verbundene Einspritzöffnung 7 erfolgt die Einspritzung des Kraftstoffs in den Brennraum der Brennkraftmaschine. Durch Absenken des Teiles 6 wird die Ventilnadel 60 in Schließrichtung der Federkraft der Feder 63 in den Ventilsitz 62 des Einspritzventils gedrückt und der Einspritzvorgang beendet.

Wie am besten in Fig. 1a zu erkennen ist, wird das Teil 6 an seinem der Ventilnadel 60 gegenüber liegenden Ende in einer Zylinderbohrung 11 geführt, die in einem Ventilstück 12 eingebracht ist, welches in das Ventilgehäuse 4 eingesetzt ist. In der Zylinderbohrung 11 schließt die Stirnseite 13 des Teiles 6 einen Steuerdruckraum 14 ein, der über einen Zulaufkanal 16 mit einem Kraftstoffhochdruckanschluß 3 verbunden ist. Der Zulaufkanal 16 ist im wesentlichen dreiteilig ausgebildet. Eine radial durch die Wand des Ventilstücks 12 führende Bohrung, deren Innenwände auf einem Teil ihrer Länge eine Zulaufdrossel 15 ausbilden, ist mit einem das Ventilstück umfangsseitig umgebenden Ringraum 20 ständig verbunden, welcher Ringraum wiederum über einen in den Zulaufkanal eingeschobenen Kraftstoffilter 42 in ständiger Verbindung mit dem Kraftstoffhochdruckanschluß 3 eines in das Ventilgehäuse 4 einschraubbaren Anschlußstutzens 9 steht. Der Ringraum 20 ist über einen Dichtring 39 zur Längsbohrung 5 abgedichtet. Über den Zulaufkanal 16 ist der Steuerdruckraum 14 dem im Kraftstoffhochdruckspeicher herrschenden hohen Kraftstoffdruck ausgesetzt. Koaxial zum Teil 6 zweigt aus dem Steuerdruckraum 14 eine im Ventilstück 12 verlaufende Bohrung ab, die einen mit einer Ablaufdrossel 18 versehenen Ablaufkanal 17 bildet, der in einen Entlastungsraum 19 einmündet, der mit einem Kraftstoffniederdruckanschluß 10 verbunden ist, welcher wiederum in nicht weiter dargestellter Weise mit einem Kraftstoffrücklauf des Einspritzventils 1 verbunden ist. Der Austritt des Ablaufkanals 17 aus dem Ventilstück 12 erfolgt im Bereich eines kegelförmig angesenkten Teiles 21 der außenliegenden Stirnseite des Ventilstückes 12. Das Ventilstück 12 ist dabei in einem Flanschbereich 22 fest über ein Schraubglied 23 mit dem Ventilgehäuse 4 verspannt.

In dem kegelförmigen Teil 21 ist ein Ventilsitz 24 ausgebildet, mit dem ein Steuerventilglied 25 eines das Einspritzventil steuernden Magnetventils 30 zusammen wirkt. Das Steuerventilglied 25 ist mit einem zweiteiligen Anker in Form eines Ankerbolzens 27 und einer Ankerscheibe 28 gekoppelt, welcher Anker mit einem Elektromagneten 29 des Magnetventils 30 zusammen wirkt. Die Ankerplatte ist unter Einwirkung ihrer trägen Masse gegen die Vorspannkraft einer Rückholfeder 35 dynamisch verschiebbar auf dem Ankerbolzen gelagert und wird durch diese Rückholfeder im Ruhezustand gegen einen Anschlagring 26 am Ankerbolzen gedrückt. Die Rückholfeder 35 stützt sich gehäusefest über einen Flansch 32 eines den Ankerbolzen führenden Gleitstücks 34 ab, das mit diesem Flansch zwischen Ventilstück 12 und Schraubteil 23 im Ventilgäuse fest eingespannt ist. Der Ankerbolzen und mit ihm die Ankerscheibe und das mit dem Ankerbolzen verbundene Steuerventilglied 25 sind ständig durch eine sich gehäusefest abstützende Schließfeder 31 in Schließrichtung beaufschlagt, so daß das Steuerventilglied 25 normalerweise in Schließstellung am Ventilsitz 24 anliegt. Bei Erregung des Elektromagneten wird die Ankerplatte 28 vom Elektromagneten angezogen und dabei der Ablaufkanal 17 zum Entlastungsraum 19 hin geöffnet. Zwischen dem Steuerventilglied 25 und der Ankerplatte 28 befindet sich eine Ringschulter 33 am Ankerbolzen 27, die bei erregtem Elektromagneten am Flansch 32 anschlägt und so den Öffnungshub des Steuerventilglieds 25 begrenzt. Zur Einstellung des Öffnungshubes ist zwischen Flansch 32 und Ventilstück 12 eine Einstellscheibe 38 eingelegt. Das Öffnen und Schließen der Ventilnadel wird in folgender Weise durch das Magnetventil gesteuert. In Schließstellung des Steuerventilgliedes 25 ist der Steuerdruckraum 14 zur Entlastungsseite 19 hin verschlossen, so daß sich dort über den mit der Zulaufdrossel 15 versehenen Zulaufkanal 16 sehr schnell der hohe Druck aufbaut, der auch in dem Kraftstoffhochdruckspeicher ansteht. Über die Fläche der Stirnseite 13 erzeugt der Druck im Steuerdruckraum 14 eine Schließkraft auf das Teil 6 und die damit in Verbindung stehende Ventilnadel 60, die größer ist als die andererseits in Öffnungsrichtung in Folge des anstehenden Hochdrucks wirkenden Kräfte. Wird der Steuerdruckraum 14 durch Öffnen des Magnetventils zur Entlastungsseite 19 hin geöffnet, baut sich der Druck in dem geringen Volumen des Steuerdruckraumes 14 sehr schnell ab, da dieser über die Zulaufdrossel 15 von der Hochdruckseite abgekoppelt ist. Infolgedessen überwiegt die auf die Ventilnadel in Öffnungsrichtung wirkende Kraft aus dem an der Ventilnadel anstehenden Kraftstoffhochdruck, so daß diese nach oben bewegt und dabei die wenigstens eine Einspritzöffnung 7 zur Einspritzung geöffnet wird. Schließt jedoch das Magnetventil 30 den Ablaufkanal 17, kann der Druck im Steuerdruckraum 14 durch den über den Zulaufkanal 16 nachfließenden Kraftstoff dennoch sehr schnell wieder aufgebaut werden, so daß die ursprüngliche Schließkraft ansteht und die Ventilnadel des Kraftstoffeinspritzventils schließt. Natürlich kann an Stelle des mit dem Steuerventilglied 25 zusammenwirkenden Magnetstellers auch ein Piezosteller oder eine Kombination aus Piezosteller und Magnetsteller oder ein anderes Stellglied verwandt werden.

In den Figuren 2 und 3 sind zwei Ausführungsbeispiele für ein erfindungsgemäßes Kraftstoffeinspritzventil dargestellt. Die Teildarstellung in Fig. 2 und Fig. 3 beschränkt sich dabei auf die von Fig. 1a und 1b abweichenden Teile. Gleiche Teile wurden mit gleichen Bezugsziffern versehen.

Bei dem ersten Ausführungsbeispiel in Fig. 2 ist ein zweites Ventilstück 40 als im wesentlichen zylinderförmiges Einlegeteil ausgebildet, welches in eine Aufnahmebohrung 46 des Ventilgehäuses 4 eingesetzt ist. Der Außendurchmesser des zylinderförmigen zweiten Ventilstücks 40 ist etwas kleiner ausgebildet, als der Innendurchmesser der Aufnahmebohrung 46. Das dem Steuerdruckraum 14 zugewandte stirnseitige Ende 48 des zweiten Ventilstücks 40 weist eine umlaufende Dichtkante 53 auf, welche mit einer an dem ersten Ventilstück 12 ausgebildeten Sitzfläche 55 zusammenwirkt, wie weiter unten noch beschrieben wird. Weiterhin weist das zweite Ventilstück 40 eine axiale Bohrung auf, welche einen Abschnitt 16a des Zulaufkanals 16 bildet. Ein im Querschnitt verengter Abschnitt der Innenwandung des in dem zweiten Ventilstück 40 ausgebildeten Abschnitts 16a des Zulaufkanals bildet die Zulaufdrossel 15 aus. Die Zulaufdrossel wird in bekannter Weise in das zweite Ventilstück 40 eingebracht, welches wie das erste Ventilstück 12 beispielsweise aus Metall gefertigt sein kann. Prinzipiell können das erste und zweite Ventilstück aber auch aus unterschiedlichen Materialien gefertigt werden. Das erste Ventilstück 12 unterscheidet sich von dem in Fig. 1a gezeigten Ventilstück 12 dadurch, daß an Stelle des die Zulaufdrossel 15 aufweisenden Abschnitts des Zulaufkanals 16 eine Öffnung 45 in dem ersten Ventilstück vorgesehen ist, welche sich radial zur Zylinderbohrung 11 seitlich aus dem Steuerdruckraum 14 erstreckt. Die Innenwandung 55 der Öffnung 45 bildet eine sich ausgehend vom Steuerdruckraum 14 nach außen im Durchmesser erweiternde, konusförmige Sitzfläche für das zweite Ventilstück 40 aus. Das zweite Ventilstück 40 ist mit dem Endabschnitt 48 in die Aufnahmebohrung 46 derart eingesetzt, daß die Dichtkante 53 an der konusförmigen Sitzfläche 55 anliegt und der Endabschnitt 48 des zweiten Ventilstücks 40 mit der Austrittsöffnung des Zulaufkanals 16 dem Steuerdruckraum 14 zugewandt ist. Der Anschlußstutzen 9 weist an seiner dem zweiten Ventilstück 12 zugewandten Seite eine abgestufte Ringfläche 51 auf, von der aus ein zylindrischer Vorsprung 52 des Anschlußstutzens 9 zum zweiten Ventilstück 40 hin absteht. Zwischen dem zweiten Ventilstück 40 und dem zylindrischen Vorsprung 52 ist ein Federelement 56 angeordnet, beispielsweise eine Tellerfeder oder Schraubenfeder. Der Anschlußstutzen 9 wird in eine Gewindebohrung des Ventilgehäuses 4 eingeschraubt und preßt mit dem in die Aufnahmebohrung 46 eingreifenden Vorsprung 52 das Federelement 56 gegen das zweite Ventilstück 40 an, welches hierdurch mit der Dichtkante 53 in die konische Sitzfläche 55 gepreßt wird. Ein über den Vorsprung 52 geschobener, an der Ringfläche 51 anliegender Dichtring 41 wird gleichzeitig gegen das Ventilgehäuse 4 angedrückt und dichtet das Ventilgehäuse gegen den Anschlußstutzen ab. Eine in dem Ventilgehäuse 4 angeordnete, den Druckraum 61 mit Kraftstoff versorgende Druckbohrung 8 mündet im Bereich des Federelementes 56 in die Aufnahmebohrung 46 ein. Der unter Hochdruck stehende Kraftstoff gelangt vom Kraftstoffhochdruckspeicher aus über den Kraftstoffilter zunächst in den Teil des Zulaufkanals 16, welcher im Anschlußstutzen 9 angeordnet ist, und von dort einerseits durch die Zwischenräume des Federelementes 56 in die Aufnahmebohrung 46 und die Druckbohrung 8 und andererseits durch den Abschnitt 16a des zweiten Ventilstücks 40 und die Zulaufdrossel 15 in den Steuerdruckraum 14. In Abweichung von dem hier dargestellten Ausführungsbeispiel ist es auch möglich, auf das Federelement 56 zu verzichten, und das zweite Ventilstück 40 unmittelbar mit dem eingeschraubten Anschlußstutzen 9 gegen das erste Ventilstück 12 vorzuspannen. Der Vorsprung 52 des Anschlußstutzens 9 kann dann zur Verbindung der Druckbohrung 8 mit dem Zulaufkanal eine in den Zulaufkanal 16 radial einmündende seitliche Bohrung aufweisen. Auch ist es möglich, den die Öffnung 45 umgebenden Bereich des ersten Ventilstücks 12 und die Stirnseite 48 des zweiten Ventilstücks 40 eben auszugestalten und das zweite Ventilstück 40 mit einem Dichtungsring gegen den ebenen Teil der Außenwandung des ersten Ventilstücks 12 anzudrücken. In diesem Fall greift das zweite Ventilstück 40 nicht in die Öffnung 45 des ersten Ventilstücks ein.

Ein weiteres Ausführungsbeispiel ist in Fig. 3 gezeigt. Bei diesem Ausführungsbeispiel ist das zweite Ventilstück 40 einstückig mit dem Anschlußstutzen 9 aus Metall gefertigt. Im Prinzip ergibt sich dieses Ausführungsbeispiel dadurch, daß der zylindrische Vorsprung 52 des Anschlußstutzens 9 aus Fig. 2 etwas verlängert wird und eine weiter Abstufung aufweist, welche eine ringförmige Auflagefläche 57 für einen weiteren Dichtring 54 bildet, beispielsweise eine Viton-Dichtung. Von der Auflagefläche 57 steht ein weiterer zylindrischer Vorsprung ab, der mit seiner Stirnseite 48 in die Öffnung 45 des ersten Ventilstücks 12 eingreift. Der Dichtring 54 wird beim Einschrauben des Anschlußstutzens 9 in die Gewindebohrung des Ventilgehäuses 4 gegen die Außenwandung des ersten Ventilstücks 12 gepreßt, wodurch der Steuerdruckraum 14 abgedichtet wird. Zwischen der Zulaufdrossel 15 und dem vom Steuerdruckraum 14 abgewandten Einlaß 3 des Zulaufkanals 16 mündet eine Querbohrung 58 in den Zulaufkanal 16 ein, welche den Zulaufkanal mit der in dem Ventilgehäuse 4 angeordneten Druckbohrung 8 verbindet. Vorzugsweise ist diese Querbohrung 58 in etwa koaxial zu der Druckbohrung 8 in den Anschlußstutzen 3 eingebracht.

## Patentansprüche

1. Kraftstoffeinspritzventil (1) für Brennkraftmaschinen mit einem Ventilgehäuse (4) und einem axial beweglichen Ventilglied (60) zum Öffnen und Schließen einer Einspritzöffnung (7) des Einspritzventils und mit einem in Schließrichtung des Ventilgliedes (60) wirkenden Teil (6), das mit seinem von der Einspritzöffnung (7) abgewandten Ende (13) in einer Bohrung (11) eines in das Ventilgehäuse (4) eingesetzten ersten Ventilstücks (12) geführt wird und mit diesem Ende (13) in dem ersten Ventilstück (12) einen Steuerdruckraum (14) einschließt, welcher Steuerdruckraum (14) über einen mit wenigstens einer Zulaufdrossel (15) versehenen Zulaufkanal (16) mit einem Kraftstoffhochdruckanschluß (3) und über einen von einem beweglichen Steuerventilglied (25) verschließbaren, eine Ablaufdrossel (28) aufweisenden Ablaufkanal (17) mit einem Kraftstoffniederdruckanschluß (10) verbindbar ist, wobei über den vom Steuerventilglied (25) gesteuerten Kraftstoffdruck im Steuerdruckraum (14) der Einspritzvorgang steuerbar ist, wobei zumindest ein mit der Zulaufdrossel (15) versehener Abschnitt (16a) des Zulaufkanals (16) an einem in das Ventilgehäuse (4) eingesetzten zweiten Ventilstück (40) angeordnet ist, welches zweite Ventilstück (40) mit einer in dem ersten Ventilstück (12) ausgebildeten Öffnung (45) derartig verbunden ist, daß der mit der Zulaufdrossel (15) versehene Abschnitt (16a) des Zulaufkanals (16) des zweiten Ventilstücks (40) in den Steuerdruckraum (14) des ersten Ventilstücks (12) einmündet, wobei das zweite Ventilstück (40) in eine sich nach außen erstreckende Aufnahmebohrung (46) des Ventilgehäuses (4) eingesetzt ist.

2. Kraftstoffeinspritzventil nach Anspruch 1, **dadurch gekennzeichnet, daß** die in dem ersten Ventilstück (12) ausgebildete Öffnung (45) radial zur Achse der Bohrung (11) verlaufend aus dem Steuerdruckraum (14) abzweigt und daß das zweite Ventilstück (40) in eine sich koaxial zu der Öffnung (45) des ersten Ventilstücks (12) nach außen erstreckende Aufnahmebohrung (46) des Ventilgehäuses (4) eingesetzt ist und mit einem Endabschnitt (48), in welchen der Zulaufkanal (16) einmündet, in die Öffnung (45) des ersten Ventilstücks (12) eingeführt ist.

3. Kraftstoffeinspritzventil nach Anspruch 1 oder 2, **dadurch gekennzeichnet, daß** eine Dichtung (53,54) vorgesehen ist, welche die Verbindung zwischen dem ersten Ventilstück (12) und dem zweiten Ventilstück (40) abdichtet.

4. Kraftstoffeinspritzventil nach Anspruch 3, **dadurch gekennzeichnet, daß** ein den Kraftstoffhochdruckanschluß (3) aufweisender, an dem Ventilgehäuse (4) befestigbarer Anschlußstutzen (9) des Einspritzventils (1) ein Spannteil bildet, welches zumindest mittelbar das zweite Ventilstück (40) gegen das erste Ventilstück (12) vorspannt.

5. Kraftstoffeinspritzventil nach Anspruch 4, **dadurch gekennzeichnet, daß** die Innenwandung (55) der in dem ersten Ventilstück (12) ausgebildeten Öffnung (45) eine Sitzfläche für eine an der Außenwandung des zweiten Ventilstücks (40) ausgebildete Dichtkante (53) bildet.

6. Kraftstoffeinspritzventil nach Anspruch 5, **dadurch gekennzeichnet, daß** die Sitzfläche (55) konusförmig ausgebildet ist.

7. Kraftstoffeinspritzventil nach Anspruch 5, **dadurch gekennzeichnet, daß** zwischen dem Anschlußstutzen (9) und dem zweiten Ventilstück (40) ein Federelement (56) eingespannt ist, welches die Dichtkante (53) des zweiten Ventilstücks (40) gegen die Sitzfläche (55) preßt.

8. Kraftstoffeinspritzventil nach Anspruch 7, **dadurch gekennzeichnet, daß** eine in dem Ventilgehäuse (4) angeordnete, die Einspritzöffnung (7) mit dem einzuspritzenden Kraftstoff versorgende Druckbohrung (8), vorzugsweise im Bereich des Federelementes (56), in die das zweite Ventilstück (40) aufnehmende Aufnahmebohrung (46) einmündet.

9. Kraftstoffeinspritzventil nach Anspruch 4, **dadurch gekennzeichnet, daß** das zweite Ventilstück (40) einstückig mit dem den Kraftstoffhochdruckanschluß (3) aufweisenden, an dem Ventilgehäuse (4) befestigbaren Anschlußstutzen (9) ausgebildet ist.

10. Kraftstoffeinspritzventil nach Anspruch 9, **dadurch gekennzeichnet, daß** eine den Zulaufkanal (16) umgebende Abstufung an der Außenwandung des zweiten Ventilstücks (40) vorgesehen ist, durch welche eine ringförmige Auflagefläche (57) für einen der Dichtung dienenden Dichtring (54) ausgebildet wird, der mit seiner von der Auflagefläche (57) abgewandten Seite gegen das erste Ventilstück (12) gepreßt wird und die Öffnung (45) des Steuerdruckraums (14) abdichtet.

11. Kraftstoffeinspritzventil nach Anspruch 9 oder 10, **dadurch gekennzeichnet, daß** zwischen der Zulaufdrossel (15) und dem vom Steuerdruckraum (14) abgewandten Einlaß (3) des Zulaufkanals (16) eine Bohrung (58) in den Zulaufkanal (16) einmündet, welche den Zulaufkanal mit einer in dem Ventilgehäuse (4) angeordneten Druckbohrung (8) verbindet, welche Druckbohrung (8) die Einspritzöffnung (7) mit dem einzuspritzenden Kraftstoff versorgt.

12. Kraftstoffeinspritzventil nach Anspruch 11, **dadurch gekennzeichnet, daß** die in den Zulaufkanal (16) einmündende Bohrung (58) koaxial zu der Druckbohrung (8) in den Anschlußstutzen (3) eingebracht ist.

## Claims

1. Fuel injection valve (1) for internal combustion engines having a valve housing (4) and having a valve element (60) which moves axially in order to open and close an injection opening (7) in the injection valve, and having a part (6) which acts in the closing direction of the valve element (60), is guided by its end (13), which faces away from the injection opening (7), in a bore (11) in a first valve piece (12) which is inserted into the valve housing (4), and, by means of this end (13) encloses a control pressure area (14) in the first valve piece (12), which control pressure area (14) can be connected to a fuel low-pressure connection (10) via an inlet channel (16), which is provided with at least one inlet throttle (15) and has a fuel high-pressure connection (3) and via an outlet channel (17) which can be closed by a moving control valve element (25) and has an outlet throttle (28), in which case the injection process can be controlled via the fuel pressure that is controlled by the control valve element (25) in the control pressure area (14), with at least one section (16a) which is provided with the inlet throttle (15) of the inlet channel (16) being arranged on a second valve piece (40), which is inserted into the valve housing (4) and is connected with an opening (45) formed in the first valve piece (12) such that the section (16a) of the inlet channel (16) of the second valve piece (40) which is provided with the inlet throttle (15) opens into the control pressure area (14) in the first valve piece (12), with the second valve piece (40) being inserted into a retaining bore (46), which extends outwards, in the valve housing (4).

2. Fuel injection valve according to Claim 1, **characterized in that** the opening (45) which is formed in the first valve piece (12) branches away from the control pressure area (14) running radially with respect to the axis of the bore (11), and **in that** the second valve piece (40) is inserted into a retaining bore (46) (which extends outwards coaxially with respect to the opening (45) of the first valve piece (12)) in the valve housing (4), and has an end section (48), into which the inlet channel (16) opens, which is inserted in the opening (45) in the first valve piece (12).

3. Fuel injection valve according to Claim 1 or 2, **characterized in that** a seal (53, 54) is provided and seals the connection between the first valve piece (12) and the second valve piece (40).

4. Fuel injection valve according to Claim 3, **characterized in that** a connecting stub (9) (which has the fuel high-pressure connection (3) and can be attached to the valve housing (4)) of the injection valve (1) forms a clamping part which at least indirectly prestresses the second valve piece (40) against the first valve piece (12).

5. Fuel injection valve according to Claim 4, **characterized in that** the inner wall (55) of the opening (45) which is formed in the first valve piece (12) forms a seating surface for a sealing edge (53) which is formed on the outer wall of the second valve piece (40).

6. Fuel injection valve according to Claim 5, **characterized in that** the seating surface (55) is conical.

7. Fuel injection valve according to Claim 5, **characterized in that** a spring element (56) is clamped between the connecting stub (9) and the second valve piece (40) and presses the sealing edge (53) of the second valve piece (40) against the seating surface (55).

8. Fuel injection valve according to Claim 7, **characterized in that** a pressure bore (8), which is arranged in the valve housing (4) and supplies the injection opening (7) with the fuel to be injected, opens, preferably in the area of the spring element (56), into the retaining bore (46) which holds the second valve piece (40).

9. Fuel injection valve according to Claim 4,
**characterized in that** the second valve piece (40) is formed integrally with the connecting stub (9), which has the fuel high-pressure connection (3) and can be attached to the valve housing (4).

10. Fuel injection valve according to Claim 9, **characterized in that** a step, which surrounds the inlet channel (16), is provided on the outer wall of the second valve piece (40), by means of which an annular bearing surface (57) is formed for a sealing ring (54) which is used for sealing and whose side facing away from the bearing surface (57) is pressed against the first valve piece (12), sealing the opening (45) in the control pressure area (14).

11. Fuel injection valve according to Claim 9 or 10, **characterized in that** a bore (58) opens into the inlet channel (16) between the inlet throttle (15) and the inlet (3) of the inlet channel (16) facing away from the control pressure area (14) and connects the inlet channel to a pressure bore (8) which is arranged in the valve housing (4) and supplies the injection opening (7) with the fuel to be injected.

12. Fuel injection valve according to Claim 11, **characterized in that** the bore (58) which opens into the inlet channel (16) is introduced into the connecting stub (3) coaxially with respect to the pressure bore (8).

## Revendications

1. Injecteur de carburant (1) pour des moteurs à combustion interne, comportant un boîtier de soupape (4) et un organe de soupape (60) mobile axialement destiné à ouvrir et à fermer une ouverture d'injection (7) de l'injecteur et comportant une pièce (6) qui agit en direction de fermeture de l'organe de soupape (60) et qui, par son extrémité détournée de l'ouverture d'injection (7), est guidée dans un perçage (11) d'une première pièce de soupape (12) insérée dans le boîtier de soupape (4) et qui enferme par cette extrémité (13) une chambre à pression de commande (14) dans la première pièce de soupape (12), laquelle chambre à pression de commande (14) peut être reliée à un raccord de carburant haute pression (3) par l'intermédiaire d'un canal d'alimentation (16) muni d'au moins un étranglement d'alimentation (15) et à un raccord de carburant basse pression (10), par l'intermédiaire d'un canal d'évacuation (17) qui peut être fermé par un organe de soupape de commande (25) mobile et qui présente un étranglement d'écoulement (28), l'opération d'injection étant commandée par l'intermédiaire de la pression de carburant commandée par l'organe de soupape de commande (25) dans la chambre à pression de commande (14),
dans laquelle au moins un segment (16a) - muni de l'étranglement d'alimentation (15) - du canal d'alimentation (16) est disposé sur une deuxième pièce de soupape (40) placée dans le boîtier de soupape (4), laquelle deuxième pièce de soupape (14) est reliée à une ouverture (45) formée dans la première pièce de soupape (40) de telle manière que le segment (16a) - muni de l'étranglement d'alimentation ( 15) - du canal d'alimentation (16) de la deuxième pièce de soupape (40) débouche dans la chambre à pression de commande (14) de la première pièce de soupape (12), la deuxième pièce de soupape (40) étant insérée dans un perçage de positionnement - du boîtier de soupape (4) - qui s'étend vers l'extérieur.

2. Injecteur de carburant selon la revendication 1,
**caractérisé en ce que**
l'ouverture (45) formée dans la première pièce de soupape (12) se sépare de la chambre à pression de commande (14) en s'étendant radialement par rapport à l'axe du perçage (11), la deuxième pièce de soupape (40) est placée dans un perçage de positionnement (46) qui s'étend vers l'extérieur coaxialement à l'ouverture (45) de la première pièce de soupape (12) et est insérée dans l'ouverture (45) de la première pièce de soupape (12) par un segment terminal (48) dans lequel débouche le canal d'alimentation (16).

3. Injecteur de carburant selon la revendication 1 ou 2,
**caractérisé en ce qu'**
un joint d'étanchéité (53, 54) rend étanche la liaison entre la première pièce de soupape (12) et la deuxième pièce de soupape (40).

4. Injecteur de carburant selon la revendication 3,
**caractérisé en ce qu'**
un embout (9) présentant le raccord de carburant haute pression (3) de l'injecteur (1) et qui peut être fixé au boîtier de soupape (4) forme une pièce de contrainte qui précontraint au moins indirectement la deuxième pièce de soupape (40) contre la première pièce de soupape (12).

5. Injecteur de carburant selon la revendication 4,
**caractérisé en ce que**
la paroi intérieure (55) de l'ouverture (45) formée dans la première pièce de soupape (12) constitue une surface d'appui pour une arête d'étanchéité (53) formée sur la paroi extérieure de la deuxième pièce de soupape (40).

6. Injecteur de carburant selon la revendication 5,
**caractérisé en ce que**
la surface d'appui (55) a une forme conique.

7. Injecteur de carburant selon la revendication 5,
**caractérisé en ce qu'**
un élément élastique (56) qui presse l'arête d'étanchéité (53) de la deuxième pièce de soupape (40) contre la surface d'appui (55) est serré entre l'embout (9) et la deuxième pièce de soupape (40).

8. Injecteur de carburant selon la revendication 7,
**caractérisée en ce qu'**
un perçage de pression (8) disposé dans le boîtier de soupape (4) et alimente l'ouverture d'injection (7) en carburant à injecter débouche dans le perçage de positionnement (46) qui reçoit la deuxième pièce de soupape (40), de préférence dans la zone de l'élément élastique (56).

9. Injecteur de carburant selon la revendication 4,
**caractérisé en ce que**
la deuxième pièce de soupape (40) est formée d'une seule pièce avec l'embout (9) qui présente le raccord de carburant haute pression (3) et qui peut être fixé au boîtier de soupape (4).

10. Injecteur de carburant selon la revendication 9,
**caractérisé en ce qu'**
sur la paroi extérieure de la deuxième pièce de soupape (40) un épaulement entoure le canal d'alimentation (16) et qui forme une surface d'assise (57) annulaire pour une bague d'étanchéité (54) assurant l'étanchéité qui, par son côté détourné de la surface d'assise (57), est pressée contre la première pièce de soupape (12) et rend étanche l'ouverture (45) de la chambre à pression de commande (14).

11. Injecteur de carburant selon la revendication 9 ou 10,
**caractérisé en ce qu'**
un perçage (58) qui relie le canal d'alimentation à un perçage de pression (8) disposé dans l'organe de soupape (8) débouche dans le canal d'alimentation (16) entre l'étranglement d'alimentation (15) et l'orifice d'admission (3) - détourné de la chambre à pression de commande (14) - du canal d'alimentation (16), lequel perçage de pression (8) alimente l'ouverture d'injection (7) en carburant à injecter.

12. Injecteur de carburant selon la revendication 11,
**caractérisé en ce que**
le perçage (58) qui débouche dans le canal d'alimentation (16) est pratiqué dans l'embout (9) coaxialement au perçage de pression (8).
